# EUROPÄISCHE PATENTSCHRIFT

(11) **EP 1 904 706 B1**
(45) Veröffentlichungstag und Bekanntmachung des Hinweises auf die Patenterteilung: **02.01.2019**
(21) Anmeldenummer: 06762494.0
(22) Anmeldetag: 07.07.2006
(51) Int. Cl.: E06B 11/04, E05D 15/06

(54) **FÜHRUNGSVORRICHTUNG FÜR SCHIEBEFLÜGEL ODER SCHIEBETORE**
GUIDING MECHANISM FOR SLIDING LEAVES OR SLIDING DOORS
MECANISME DE GUIDAGE CONÇU POUR DES FENETRES COULISSANTES OU DES PORTES COULISSANTES

(30) Priorität: 08.07.2005 DE 102005032327; 29.09.2005 EP 05021280
(43) Veröffentlichungstag der Anmeldung: 02.04.2008
(73) Patentinhaber: CETA Elektromechanik GmbH, 8163 Fladnitz (AT)
(72) Erfinder: LOIDOLT, Peter, A-8163 Fladnitz (AT)
(74) Vertreter: Wirnsberger, Gernot
(86) Internationale Anmeldenummer: PCT/EP2006/006687
(87) Internationale Veröffentlichungsnummer: WO 2007/006515

(56) Entgegenhaltungen:
- EP-A- 0 760 415
- US-A- 3 705 468

## Beschreibung

Die Erfindung betrifft eine Führungsvorrichtung für schiebbare Einrichtungen nach dem Oberbegriff des Anspruchs 1.

Bei bekannten Führungsvorrichtungen der im Oberbegriff des Anspruchs 1 genannten Art, wie sie heute zum Beispiel im Schiebetorbau üblich sind, wird zum eigentlichen Tor zusätzlich noch der für die Funktion notwendige Einspannteil dazugebaut. So umfasst beispielsweise bei der EP 0 279 155 B1 ein Schiebetor als Träger für ein Kastenprofil zwei Rollenböcke, die in einem Abstand voneinander quer zum abzusperrenden Weg und außerhalb dieses Wegs angeordnet sind. Die Rollenböcke tragen jeweils ein oberes Rollenpaar und ein unteres Rollenpaar, die als Nutenrollen ausgebildet sind. Die oberen Nutenrollen greifen in zwei parallele Rippen in der oberen Kastenprofilwand ein, während die unteren Nutenrollen in zwei parallelen Rippen in der unteren Kastenprofilwand in der Nähe eines Langschlitzes des Kastenprofils geführt werden. Das Kastenprofil erstreckt sich von der vorderen Torkante bis zum äußeren Rollenbock. Das Ergebnis ist eine ganz wesentliche Verlängerung des Tores mit nachteiligen Auswirkungen auf den Materialeinsatz, die Transportkosten, Arbeitskosten, platzbedingte Einsetzbarkeit und auf die Optik. Die Hebelbildung ist bei diesen Konstruktionen ebenfalls ungünstig, wodurch hohe Anforderungen an die Torstatik, das Laufschienenprofil und an die Laufrollen gestellt werden.
Bei Platzmangel sind schon bisher Lösungen bekannt, wie zum Beispiel in der DE 41 37 442 A1, die teleskopartig verschiebbare Tore mit ortsveränderlichen Rollenträgern vorsehen. Dieses bekannte Schiebetor besitzt zwei Felder. Das erste aus zwei Feldteilen bestehende Feld ist über am Boden befestigte Lagerböcke verschiebbar abgestützt. Zwischen den beiden Feldteilen ist das zweite Feld vorgesehen. Das zweite Feld ist über zwei Rollenböcke verschiebbar geführt, die von Platten getragen werden, die an Führungsschienen der Feldteile des ersten Felds befestigt sind und diese miteinander verbinden. Zum Öffnen und Schließen des Schiebetors ist ein Antrieb vorhanden, der eine gesteuerte Bewegung des ersten Felds gegenüber dem zweiten Feld ergibt. Bei solchen Toren tritt die grundsätzlich gleiche Belastung wie bei der erstgenannten Führungsvorrichtung am Tor und an den Laufrollen auf.

US 3,705,468 und EP 0 760 415 offenbaren weitere Schiebetoranlagen. Die Aufgabe der Erfindung besteht darin, eine Führungsvorrichtung der im Oberbegriff des Anspruchs 1 genannten Art zu schaffen, bei dem die Hebelverhältnisse günstiger sind und demnach die Belastung der Rollen und Rollenlager sowie die Durchbiegung von Tor und Laufschiene vermindert wird.
Diese Aufgabe wird mit den Merkmalen des Anspruchs 1 gelöst.

Damit ist im Wesentlichen nur ein einziger Träger anstatt der 2 Rollböcke für das Tor erforderlich, und durch die mit den Tragarmen gebildete, verschiebbare Hebelkonstruktion kann eine geringere Belastung der Rollen und Rollenlager erzielt werden.

Die Erfindung ist nicht nur bei Toren anwendbar, sondern sie kann beispielsweise auch bei Regal- und Ladensystemen, Vordächern, Abdeckungen, mobilen Brücken, Arbeits- und Schalungsplattformen, Vortriebsmaschinen (Tunnel- und Bergbau), Auszugs- und Ausschubvorrichtungen im Maschinen- und Gerätebau sowie bei Raumteilern und Möbeln verwendet werden.

Gemäß einer zweckmäßigen, weiteren Ausbildung der Erfindung ist der ortsveränderliche Rollenträger in einem im ortsfesten Rollenträger vorhandenen offenen, teilweise offenen oder geschlossenen Gehäuse verschiebbar gelagert und für seine Arbeitsposition verankerbar.

Gemäß einer zweckmäßigen, weiteren Ausbildung der Erfindung ist ein zweiter ortsveränderlicher Rollenträger vorgesehen, der in der Gegenrichtung zum ersten ortsveränderlichen Rollenträger verschiebbar gelagert und für seine Arbeitsposition verankerbar ist.

Gemäß einer zweckmäßigen, weiteren Ausbildung der Erfindung ist der ortsveränderliche Rollenträger ganz oder teilweise im Boden versenkbar ausgeführt und von dort aus mittels geeigneter Steuer-, Kupplungs- und Antriebselemente in seine Arbeitsposition bringbar.

Gemäß einer zweckmäßigen, weiteren Ausbildung der Erfindung sind auf dem ortsfesten Rollenträger eine oder mehrere Rollen vertikal und/oder horizontal verstellbar ausgeführt.

Gemäß einer weiteren Ausbildung der Erfindung besteht der zweite Tragarm aus zwei voneinander einen Abstand aufweisenden, parallelen und miteinander verbundenen zweiten Platten. Die Verwindungssteife des zweiten Tragarms kann auf diese Weise erhöht werden.

Gemäß einer weiteren Ausbildung der Erfindung ist ein weiteres der Rollenpaare ortsfest am Gehäuse angebracht. Diese dienen unter anderem der Gewichtsverlagerung während einer Torbewegung und die Belastung der Rollenlager lässt sich damit unter Umständen noch weiter herabsetzen.

Gemäß einer weiteren Ausbildung der Erfindung ist das weitere Rollenpaar in im Wesentlichen Gehäuselängsrichtung verstellbar am Gehäuse angebracht. Damit lässt sich das weitere Rollenpaar an das Kastenprofil anpassen sowie Platz einsparen.

Gemäß einer weiteren Ausbildung der Erfindung sind die Tragarme an im Gehäuse angebrachten Auflagern geführt. Diese Auflager sind vorzugsweise Plattenlager. In einigen Fällen kann der Einsatz oder die Kombination mit Rollenlager vorteilhaft sein.

Gemäß einer zweckmäßigen, weiteren Ausbildung der Erfindung umfasst der Träger eine am Boden befestigbare Montageplatte, die das Gehäuse trägt.

Die Erfindung wird nun anhand von Ausführungsbeispielen näher erläutert. Es zeigen:
- Fig. 1: eine perspektivische Ansicht eines Trägers für ein Laufschienenprofil eines freitragenden Schiebetors gemäß der Erfindung,
- Fig. 2: eine Draufsicht auf den Träger der Fig. 1,
- Fig. 3: eine Seitenansicht des Trägers der Fig. 1,
- Fig. 4: eine perspektivische Teilansicht einer zweiten Ausführung eines Trägers für ein Laufschienenprofil eines freitragenden Schiebetors gemäß der Erfindung mit nach derjenigen Seite ausgefahrenen Tragarmen, bei der das Schiebetor die geschlossene Stellung einnimmt,
- Fig. 5: eine perspektivische Teilansicht des Trägers der Fig. 4 mit nach beiden Seiten ausgefahrenen Tragarmen,
- Fig. 6: eine perspektivische Teilansicht des Trägers der Fig. 4 mit nach derjenigen Seite ausgefahrenen Tragarmen, bei der das Schiebetor die offene Stellung einnimmt,
- Fig. 7: eine perspektivische Ansicht eines Trägers und eines darauf gleitenden Laufschienenprofils,
- Fig. 8: eine perspektivische Teilansicht des Trägers der Fig. 4 in geschlossener Torstellung,
- Fig. 9: eine perspektivische Teilansicht des Trägers der Fig. 6 in offener Torstellung,
- Fig. 10: eine vergrößerte Stirnansicht des Trägers und des Laufschienenprofils in Richtung X in Fig. 7,
- Fig. 11: eine Seitenansicht einer Mechanik zum Herausziehen eines ortsveränderlichen Rollenträgers,
- Fig. 12: eine Seitenansicht eines Ausrückmechanismus mittels Magneten für einen ortsveränderlichen Rollenträger,
- Fig. 13: eine Seitenansicht eines Ausrückmechanismus mittels Saughafter für einen ortsveränderlichen Rollenträger,
- Fig. 14: eine Seitenansicht eines erfindungsgemäßen Schiebetores ähnlich der Ausführung Fig. 17a-17c mit einer mitfahrenden Stützrolle in Auf-Richtung
- Fig. 15a-15c: schematische Seitenansichten eines Tors nach dem Stand der Technik ähnlich der EP 0 279 155 B1 zum Vergleich mit der Erfindung,
- Fig. 16a-16c: schematische Seitenansichten eines Tors mit einer ersten Ausführung einer Führungsvorrichtung gemäß der Erfindung, insbesondere für kleinere Tore,
- Fig. 17a-17c: schematische Seitenansichten eines Tors mit einer zweiten Ausführung einer Führungsvorrichtung gemäß der Erfindung, insbesondere für mittelgroße Tore, wenn nur ein ortsveränderlicher Rollenträger vorgesehen ist, und
- Fig. 18a-18c: schematische Seitenansichten eines Tors mit einer dritten Ausführung einer Führungsvorrichtung gemäß der Erfindung, wenn der (die) ortsveränderliche(n) Rollenträger am Tor mitfahrend ausgeführt und im Bereich des Laufschienenprofils angeordnet ist (sind).
- Fig. 19a-19c: schematische Seitenansichten eines Tors mit einer weiteren Ausführung einer Führungsvorrichtung gemäß der Erfindung.

Die wichtigsten Versionen der Erfindung werden in Form von vereinfachten Seitenansichten von Toren mit Führungsvorrichtungen anhand der Figuren 16a-16c, 17a-17c, 18a-18c und 19a-19c erläutert. Zum Vergleich ist in den Figuren 15a-15c ein Tor mit einer Führungsvorrichtung nach dem Stand der Technik dargestellt. Die Torstellungen sind dabei in den Stellungen "Zu" (a), "Mittel" (b) und "Auf" (c) gezeigt.

In Fig. 15a ist ein langgestrecktes Betonfundament 1'₁ mit Rollböcken am vorderen Ende an einer Position A und am hinteren Ende an einer Position B dargestellt. Die Laufrollen dieser Rollböcke gleiten in einem Laufschienenprofil 19, auf das ein Tor 49' aufgebaut ist. Wie zu erkennen ist, sind die Hebelverhältnisse in den Figuren 15a und 15c für Torblatt und Laufrollen sehr ungünstig.

Statt wie bisher üblich, die Laufrollen (oder Gleitelemente) an den Positionen A und B einzubauen, schlägt die Erfindung vor, die Laufrollen beispielsweise gemäß der Fig. 16a in die Nähe des Torschwerpunkts versetzt an einer Position A' und im Bereich des ortsfesten Rollenträgers 1'₂ an einer Position B' anzuordnen. Diese Maßnahme vermindert die Belastung von Tor und Laufrollen. Genauer gesagt, wird am Torende neben der Toröffnung der ortsfeste Rollenträger 1'₂ auf einem Fundament montiert. Die zugehörigen Rollen sind fest oder im Bereich des Rollenträgers zu Einstell- und Platzsparzwecken verstellbar angeordnet. Für einige Anwendungen kann es sinnvoll sein, eine vertikale Verstellbarkeit bzw. Steuerbarkeit (Verstellbarkeit während der Torbewegung zum Zweck einer kontrollierten Tragarmentlastung bzw. Gewichtsverlagerung) der Rolle vorzusehen. Ein ortsveränderlicher (verschiebbarer) Rollenträger 1"₂ stützt das Tor in dessen Stellung "Zu". Bei kleineren Toren ist es am sinnvollsten, einen annähernd horizontal angeordneten Rollenträger 1"₂ von der Seite her in Richtung Durchfahrt zu bewegen und seitlich im Bereich des ortsfesten Rollenträgers zu verankern. Die Dimen-sionierung muss derart erfolgen, dass die über die Rollen aufgenommene Gewichtskraft vom Rollenträger und seinen Auflagern bewältigt werden kann. An den Berührungspunkten treten hohe Hebelkräfte auf, so dass die Version nach den Figuren 16a-16c nur bis zu einer begrenzten Öffnungsweite einsetzbar ist.

Für mittelgroße Tore empfiehlt sich, die in den Figuren 17a-17c gezeigte Version einzusetzen, bei der nur ein ortsveränderlicher Rollenträger 1"₃ vorgesehen ist und bei der ein zusätzlicher Rollenträger 53 oder zwei zusätzliche Rollenträger 53, 54 vorgesehen sind, die fest am Boden montiert oder aus dem Boden ausfahrbar und voneinander und vom Rollenträger 1"₃ mit Abstand angeordnet sind. Diese Bauart bietet die erfindungsgemäßen Vorteile eines kurzen Torblattes und günstiger Lastmomente an den Rollen, das Fundament wird hier aber wie auch bei der Ausführung nach Fig. 14 aufwendiger als bei einem Modell nach Fig.16a-16c.

Für besonders große Tore empfiehlt sich, die in den Figuren 18a-18c gezeigte Version einzusetzen. Bei dieser Ausführung weisen an einer Position C eingreifende, ortsveränderliche, mitfahrende Rollenträger eine ausrückbare Stütze auf, die geeignet ist, die von den Laufrollen 55 aufgenommene Gewichtskraft an den Boden abzuleiten.

Die Erfindung ermöglicht es vorteilhaft, die Lastverlagerung während eines Bewegungszyklus auszunutzen. Diese "Schwerkraftsteuerung" erlaubt es nämlich, den ortsveränderlichen Rollenträger ohne volle Gewichtsbelastung und damit ohne nennenswerten Kraftaufwand in diejenige Stellung zu bringen, die hier als Arbeitsposition bezeichnet wird und in der nach erfolgter Verankerung dieses Rollenträgers das Tor sich stützen kann, sobald es seinen Schwerpunkt über die für die Gewichtsverlagerung zuständigen Laufrollen hinaus bewegt hat. Die ortsverän-derlichen Rollenträger müssen unabhängig voneinander sein, um die lastmoment-freie Positionierung ausführen zu können.

Bei dem beschriebenen Schiebetor sind die an den ortsveränderlichen Rollenträgern angebrachten Laufrollen zur Aufnahme der Drucklast bestimmt, während die ortsfesten Rollen als Gegenlagerung eine Zugkraft aufnehmen müssen. Bei einigen Torvarianten ergibt sich, dass aufgrund der Anzahl von ortsveränderlichen Rollenträgern keine Kippmomente mehr auftreten und am ortsfesten Rollenträger dann keine Zug-, sondern ebenfalls Druckkräfte, nur noch Seitenleitkräfte oder zeitweilig überhaupt keine Kräfte wirken.

Die ortsveränderlichen Rollenträger müssen gemäß der Erfindung in ihre Arbeitsposition gebracht werden. Dies kann auf verschiedene Weise erfolgen. Eine Möglichkeit besteht darin, die ortsveränderlichen Rollenträger manuell heraus-zuziehen bzw. abzusetzen und ggfs. zu verriegeln. Selbstverständlich können diese Vorgänge auch automatisiert werden. Die technischen Mittel und Verfahren dazu sind dem Fachmann bekannt und müssen an dieser Stelle nicht näher erläutert werden. Einige zweckmäßige, beispielhafte Verfahren werden später anhand der Figuren 11-13 erläutert.

In den Figuren 1 bis 3 ist eine konkrete erste Ausführung einer Führungsvorrichtung 1 für ein als Kastenprofil ausgebildetes Laufschienenprofil eines freitragenden Schiebetors dargestellt. Die Führungsvorrichtung 1 umfasst einen ortsfesten Rollenträger 1' und einen ortsveränderlichen Rollenträger 1". Der ortsfeste Rollen-träger 1' weist eine an einem Boden befestigbare, rechteckförmige Montageplatte 2 auf, die ein langgestrecktes, offenes, im Querschnitt aufrechtstehend rechteck-förmiges Gehäuse 3 trägt. Im Gehäuse 3 werden in nicht dargestellter Weise zwei Tragarme 4, 5 gegeneinander verschiebbar geführt. Der erste Tragarm 4 besteht aus zwei ersten Platten 6, 7, die einen Abstand voneinander aufweisen, parallel verlaufen und miteinander verbunden sind. Zwischen diesen ersten Platten 6, 7 ist der zweite Tragarm 5 angeordnet, der hier aus zwei zweiten Platten 8, 9 besteht, die einen Abstand voneinander aufweisen, parallel verlaufen und miteinander verbunden sind. Am freien Ende tragen die ersten Platten 6, 7 ein Rollenpaar 10, 11, während das entgegengesetzte Ende der zweiten Platten 8, 9 ein Rollenpaar 12, 13 trägt. Ferner ist am Gehäuse 3 ein Rollenpaar 14, 15 ortsfest angebracht. Die Rollen 10-15 laufen in Längsnuten des Laufschienenprofils des Schiebetors, wie noch näher erläutert wird.

Das Rollenpaar 14, 15 ist in einem im Wesentlichen in Längsrichtung des Gehäuses 3 verlaufenden Schlitz 16 angebracht und in diesem Schlitz 16 verstellbar festgelegt, so dass es an das Laufschienenprofil angepasst werden kann. Das weitere Rollenpaar 14', 15' ist vor allem dann sinnvoll, wenn die Gewichtsverlagerung der Laufschiene, wegen der Längenverhältnisse zwischen Laufschiene und einem ortsveränderlichen Rollenträger, nicht über einem Rollenpaar eines verschiebbaren Rollenträgers, sondern im Bereich des Gehäuses 3 erfolgen muss. In diesem Zusammenhang kann es vorteilhaft sein, die Aussenseiten der Laufschiene bogenförmig leicht nach oben zu spannen. Wie die Fig. 3 zeigt, sind Auflager 17, 18 für die Lagerung der Tragarme 4, 5 vorgesehen. Diese Auflager sind nicht näher gezeigt, können aber vorzugsweise durch massive Platten gebildet werden. Werden hier zur Verbesserung der Gleitbewegung eines verschiebbaren Rollenträgers Rollenlager eingesetzt, sollten dieselben gefedert eingebaut werden, damit die in der Arbeitsposition auftretenden, hohen Hebelkräfte von den etwas tiefer angebrachten, hochbelastbaren Plattenauflagern aufgenommen werden können.

Die Figuren 1 bis 3 zeigen den Träger 1 in einer Stellung, bei der das Schiebetor geschlossen ist. Wird das Schiebetor geöffnet, so verschiebt sich der zweite Tragarm 5 zuerst mit dem Rollenpaar 12, 13 nach rechts, worauf nach erfolgter Torbewegung der erste Tragarm 4 nach Berührung mit der Stirnfläche der Laufschiene bei weiterem Öffnen des Schiebetors nach rechts folgt.

In den Figuren 4 bis 6 ist eine zweite Ausführung des Trägers 1* dargestellt, wobei in diesen Figuren das Gehäuse 3 teilweise fortgelassen worden ist. Bei dieser Ausführung hat der zweite Tragarm 5' nur eine einzige Platte bzw. zwei dicht aneinander liegende Platten. Die Fig. 4 zeigt den Träger 1* in derjenigen Stellung, bei der das Schiebetor geschlossen ist. Die Fig. 5 zeigt diesen Träger in einer Zwischenstellung, und die Fig. 6 zeigt diesen Träger in derjenigen Stellung, bei der das Schiebetor offen ist.

In Fig. 7 ist der Träger 1* und ein auf diesem gleitendes Laufschienenprofil 19 gezeigt, das Torwände oder -gitter aufnehmen kann. Die Fig. 8 zeigt den Träger 1* in derjenigen Stellung, bei der das Schiebetor geschlossen ist, während die Fig. 9 den Träger 1* in derjenigen Stellung zeigt, bei der das Schiebetor offen ist.

In Fig. 10 weist das Laufschienenprofil zwei Längsnuten 20, 21 auf, in denen die Rollen 10, 11, wie die Rollen 12, 13, geführt werden. Die Rollen 14, 15 können auf unteren Rippen 22, 23 geführt werden, mit den gleichzeitig Klauen 24, 25 zur Aufnahme von Torzubehör oder Schienenverbindungselementen gebildet sind. Die zweiten Platten 8', 9' weisen hier im Gegensatz zur Ausführung der Figuren 1 bis 3 keinen Abstand voneinander auf. Das Laufschienenprofil 19 ist bodenseitig offen (s. Längsschlitz 26), so dass hier das Gehäuse 3 hineinragen kann.

Um die ortsveränderlichen Rollenträger in ihre Arbeitsposition zu bringen, gibt es verschiedene Möglichkeiten. Für viele Fälle ist es vorteilhaft die Schwerkraft zum Ausziehen bzw. zum Ausschieben zu verwenden. Beispielsweise kann ein Gewicht über ein mittels Seilrollen umgelenktes Tragseil beim Einschieben des Rollenträgers angehoben werden. Das Ausschieben erfolgt dann durch die Gewichtskraft. Nachteilig ist dabei für manche Anwendungen dass der Mechanismus nicht gänzlich innerhalb der Laufschiene Platz hat. Einige zweckmäßige, platzsparende Antriebseinrichtungen werden nachfolgend stellvertretend erläutert.

Die Fig. 11 zeigt eine Mechanik zum Herausziehen eines ortsveränderlichen Rollenträgers. Die Mechanik umfasst einen Haltebügel 40, der mit dem Laufschienenprofil 19 verbunden ist, einen Haken 41, der in den Haltebügel 40 eingreift, und eine Schaltstange 42, die mit dem Haken 41 und mit einem Auslösehebel 43 in Verbindung steht. Bewegt sich das Tor in Pfeilrichtung, wird der ortsveränderliche Rollenträger 7 mit dem Tor mitgeschleppt, bis der Auslösehebel 43 am Gehäuse 3 anstößt und mittels der Schaltstange 42 den Haken 41 ansteuert. Damit wird der Rollenträger 7, der sich nun in seiner Arbeitsposition befindet, vom Tor abgekoppelt. Das Laufschienenprofil 19 kann seine Bewegung fortführen, setzt sich durch das Torgewicht auf den ortsveränderlichen Rollenträger 7 und bewirkt somit auch seine genaue Ausrichtung entsprechend der Leitkämme 39. Der Haltebügel 40 rastet bei der Bewegung in die Gegenrichtung wieder im Haken 41 ein und schiebt den ortsveränderlichen Rollenträger 7 wieder in seine Ausgangsstellung zurück. Ist ein weiterer ortsveränderlicher Rollenträger für die Gegenseite vorhanden, so erfolgen sinngemäß gleiche Abläufe.

Die Fig. 12 zeigt einen Ausrückmechanismus mittels Magneten. Wird an den Außenseiten der ortsveränderlichen Rollenträger 7 und des Laufschienenprofils 19 eine magnetische Haftvorrichtung (Magnet+Magnet 44 oder Magnet+Eisen) angebracht, kann der Ausrückvorgang auf sehr einfache Weise realisiert werden, indem der ortsveränderliche Rollenträger 7 magnetisch an das Laufschienenprofil 19 des Tors gekoppelt wird. Das Abkoppeln kann einfach durch Überwinden der Haftkraft erfolgen. Dies kann u. U. zum Auftreten von Lastspitzen (Polfühligkeit) führen, die jedoch durch den Einsatz von schaltbaren Magneten (beispielsweise Elektromagneten) vermieden werden können.

Die Fig. 13 zeigt einen Ausrückmechanismus mittels Saughafter. Am ortsveränderlichen Rollenträger 7 wird ein Saughafter 45 (Saugnapf) angebracht, der bei einer Berührung mit der glatten Stirnseite des Laufschienenprofils 19 ankoppelt und mittels eines Belüftungsschlauchs 46, eines Belüftungsventils 47 und eines zugehörigen Steuerhebels 48 beim Erreichen der Arbeitsposition abkoppelt.

In der Fig. 14 ist eine weitere Ausführung der Führungsvorrichtung gemäß der Erfindung dargestellt, wobei ein nur in Zu-Richtung freitragendes Tor 49 (wie auch bei Fig. 17a-17c) mit einem Laufschienenprofil 19 geführt wird. Das Tor 49 ist in offener Stellung gezeigt (ähnlich Fig. 17c). Wie zu erkennen ist, wurde die für die Auf - Bewegung zuständige am Boden fixierte Stützrolle (53 in Fig.17c) in der Fig.14 durch eine am Tor mitfahrende Stützrolle (51) ersetzt. Die mitfahrende Stützrolle (51) ist hier am Boden geführt, kann aber für viele Anwendungen auch vorzugsweise in einer eigenen, ortsfest montierten Laufschiene geführt werden.

Diese Ausführungsvariante ist unter anderem besonders vorteilhaft, wenn die vorgeschlagene Führungsanordnung bei Schubladenanwendungen zum Einsatz kommt. In diesem Zusammenhang kann es vorteilhaft sein, die Laufschiene mehrspurig auszuführen, so dass für den ortsfesten Rollenträger eine Spur, und für den ortsveränderlichen Rollenträger eine andere Spur zur Verfügung steht.

Wird ein Vollauszugs- oder ein Überauszugssystem gefordert, kann dies selbstverständlich sinngemäß wie bei bekannten Systemen durch den Einsatz einer Kombination von zwei oder mehreren erfindungsgemäßen Führungsanordnungen erreicht werden. Eine weitere, in diesem Zusammenhang vorteilhafte Ausge-staltungsform besteht darin, das Ende der Laufschiene oder wenigstens eine Lauffläche (Spur) mittels geeigneter Mechanik während seiner Bewegung ver-längerbar zu gestalten, um so einen entsprechend längeren Bewegungshub zuzulassen. In der Fig.19 ist eine mögliche, solche Mechanik in der Aus-führungsform eines Klappmechanismus gezeigt. Wie aus der Detailansicht 19b hervorgeht, ist hier beispielsweise ein Scharnier 56 an der Laufschienenoberkante angebracht. In der Zu-Bewegung muss das Verlängerungsstück rechtzeitig nach unten, in der Auf-Bewegung zeitgerecht nach oben geklappt werden. Die Steuerung und der Antrieb hierfür erfolgt händisch oder mit den bekannten Mitteln der Technik.

Wenn bei einer Ausführungsform nur ein ortsveränderlicher Rollenträger für eine Bewegungsrichtung zum Beispiel in Zu-Richtung vorgesehen ist, muss in der Auf-Richtung eine Stützrolle oder eine wirkungsähnliche Maßnahme vorgesehen werden.

Wenn bei einer Ausführungsform nur ein einziger ortsveränderlicher Rollenträger für beide Bewegungsrichtungen vorgesehen ist, muss mit einer zusätzlichen Maßnahme dafür gesorgt werden, dass das Verschieben des ortsveränderlichen Rollenträgers in seine Arbeitsposition gemäß der Erfindung im Wesentlichen lastmomentfrei erfolgen kann. Hierbei übernimmt der ortsfeste Rollenträger im für die Zeit der Tragarmverschiebung erforderlichen Ausmaß die komplette Führung der Laufschiene. Eine vorteilhafte Möglichkeit ist in diesem Zusammenhang die Verwendung einer bogenförmig ausgebildeten Hebespur an der Laufschiene. Eine weitere solche taugliche Massnahme kann beispielsweise aus einer Anhebevorrichtung bestehen, welche im Bereich des ortsfesten Rollenträgers angebracht ist. Diese kann aus aktiven, Motor betriebenen Hubelementen oder aus einfachen Hebekulissen an der Laufschiene bestehen. Bei dieser zuletzt genannten Ausführungsform bewegen sich an der Laufschienen Unter- oder Innenseite angebrachte Verdickungen während des Torlaufes über dafür vorgesehene Rollen am ortsfesten Rollenträger und heben dabei die Laufschiene leicht an. Jetzt kann der ortsveränderliche Rollenträger ohne großen Kraftaufwand in seine andere Arbeitsposition verschoben werden. Dieser ortsveränderliche Rollenträger muss sinngemäß an beiden Enden mit Laufrollen ausgestattet sein und an beiden Enden für die erfindungsgemäße Verankerung in der Arbeitsposition geeignet sein. Ebenso kann eine Absenkung der Auflager oder der Laufrollen dazu genutzt werden, um einen beweglichen Rollenträger annähernd lastmomentfrei zu verschieben. Die Absenkung und Anhebung kann auf vielfältige Weise mit den bekannten Mitteln der Technik erfolgen, wie zum Beispiel mit magnetischen, hydraulischen, pneumatischen oder mechanischen Einrichtungen. Vorteilhaft ist bei diesen Varianten die Möglichkeit, die schiebbare Einrichtung höhenanpassbar zu gestalten, das heißt, in der Offen- und in der Zustellung eine veränderbare Höhenlage zu erreichen.

Im Unterschied zu allen bekannten Führungsvorrichtungen wird bei den erfindungsgemäßen Varianten mindestens ein ortsveränderlicher Rollenträger in der Form eines Tragarmes verwendet, welcher in seiner Arbeitsposition Kräfte über seine dafür vorgesehenen Rollen oder Gleitelemente aufnehmen kann und an der gegenüberliegenden Seite über die Auflagestelle und oder die Verankerungsstelle ableiten kann. Kennzeichnend ist hierbei, dass an den Auflagestellen im hochbelasteten Zustand keine Relativbewegungen zwischen Tragarm und Auflager stattfinden.

Ein ortsveränderlicher Tragarm kann auch mit Zusatzollen, ungefähr an der Verankerungsseite, ausgestattet sein, um während seiner Verschiebung nicht auf den Auflagestellen zu schleifen.

Lastmomentfrei bedeutet hier unbelastet bis gewichtskraftbelastet durch eine Kraft, die nicht wesentlich höher ist als die Gewichtskraft, also nicht durch den Hebelfaktor vervielfacht ist.

Arbeitsposition nennen wir jene Position oder Positionen in der oder in denen ein ortsveränderlicher Rollenträger durch Verankerung Kräfte aufnehmen und ableiten kann.

Die wesentlichen Vorteile der Erfindung im Einsatz bei freitragenden Schiebetoren können folgendermaßen zusammengefasst werden:
1. Das Torblatt verkürzt sich, weil der Einspannteil fast vollständig wegfällt. Dadurch werden Material, Transportkosten und Beschichtungskosten eingespart, und der Einbauplatzbedarf wird verringert.
2. Die frei auskragende Länge des Torblatts wird bei einer vergleichbaren Durchfahrtsbreite kleiner. Das Torblatt und die Laufrollen werden weniger belastet.
3. Das Fundament verkleinert sich und wird dadurch billiger.
4. Das Tor läuft leichter - mit allen positiven Auswirkungen auf Antrieb, Absicherung und Lebensdauer.
5. Das Tor kann ästhetischer gebaut werden, weil auf Elemente zur statischen Aussteifung verzichtet werden kann.

## Patentansprüche

1. Führungsvorrichtung (1) für schiebbare Einrichtungen insbesondere Flügel oder Tore, mit einem auf Rollen (10-15) oder Gleitelementen gelagerten Laufschienenprofil (19), das mit einem Aufbau versehen ist,
**dadurch gekennzeichnet,**
**dass** ein ortsfester Rollenträger (1') und mindestens ein ortsveränderlicher Rollenträger (1") vorgesehen sind, die jeweils Rollen (10-15) oder Gleitelemente aufweisen, auf welchen das Laufschienenprofil (19) gelagert ist, und der ortsveränderliche Rollenträger (1") im Wesentlichen lastmomentfrei ohne volle Gewichtsbelastung durch das Laufschienenprofil (19) und den Aufbau in seine Arbeits- bzw. Endposition bringbar ist, um in der Arbeits- bzw. Endposition eine weitere Bewegung des Laufschienenprofils (19) zu unterstützen.

2. Führungsvorrichtung nach Anspruch 1,
**dadurch gekennzeichnet,**
**dass** der ortsveränderliche Rollenträger (1") in einem im ortsfesten Rollenträger (1') vorhandenen offenen, teilweise offenen oder geschlossenen Gehäuse (3) verschiebbar gelagert und für seine Arbeitsposition verankerbar ist.

3. Führungsvorrichtung nach Anspruch 1 oder 2,
**dadurch gekennzeichnet,**
**dass** ein zweiter ortsveränderlicher Rollenträger (8, 9) vorgesehen ist, der in der Gegenrichtung zum ersten ortveränderlichen Rollenträger (6, 7) verschiebbar gelagert und für seine Arbeitsposition verankerbar ist.

4. Führungsvorrichtung nach Anspruch 1,
**dadurch gekennzeichnet,**
**dass** der ortsveränderliche Rollenträger (1") ganz oder teilweise im Laufschienenprofil (19) untergebracht ist und von dort aus mittels geeigneter Steuer- und Antriebselemente in seine Arbeitsposition bringbar ist.

5. Führungsvorrichtung nach Anspruch 1,
**dadurch gekennzeichnet,**
**dass** der ortsveränderliche Rollenträger (1") ganz oder teilweise im Boden versenkbar ausgeführt ist und von dort aus mittels geeigneter Steuer-, Kupplungs- und Antriebselemente in seine Arbeitsposition bringbar ist.

6. Führungsvorrichtung nach einem der Ansprüche 1 bis 5,
**dadurch gekennzeichnet,**
**dass** auf dem ortsfesten Rollenträger (1') eine oder mehrere Rollen (14, 15) vertikal und/oder horizontal verstellbar ausgeführt sind.

7. Führungsvorrichtung nach einem der Ansprüche 2 bis 6,
**dadurch gekennzeichnet,**
**dass** der ortsfeste Träger (1, 1*) ein langgestrecktes, im Querschnitt aufrechtstehend rechteckförmiges Gehäuse (3) aufweist, dass im Gehäuse (3) ein erster Tragarm (4) und ein zweiter Tragarm (5) gegeneinander verschiebbar geführt sind, die jeweils an entgegengesetzten Enden eines (10, 11; 12, 13) der Rollenpaare tragen, und dass der erste Tragarm (4) aus zwei voneinander einen Abstand aufweisenden, parallelen und miteinander verbundenen ersten Platten (6, 7) besteht, zwischen denen der zweite Tragarm (5) angeordnet ist.

8. Führungsvorrichtung nach Anspruch 7,
**dadurch gekennzeichnet,**
**dass** der zweite Tragarm (5) aus zwei voneinander einen Abstand aufweisenden, parallelen und miteinander verbundenen zweiten Platten (8, 9) besteht.

9. Führungsvorrichtung nach Anspruch 7 oder 8,
**dadurch gekennzeichnet,**
**dass** ein weiteres (14, 15) der Rollenpaare ortsfest am Gehäuse (3) angebracht ist.

10. Führungsvorrichtung nach Anspruch 9,
**dadurch gekennzeichnet,**
**dass** das weitere Rollenpaar (14, 15) in Gehäuselängsrichtung verstellbar am Gehäuse (3) angebracht ist.

11. Führungsvorrichtung nach einem der Ansprüche 7 bis 10,
**dadurch gekennzeichnet,**
**dass** die Tragarme (4, 5) an im Gehäuse angebrachten Auflagern (17, 18) geführt sind.

12. Führungsvorrichtung nach Anspruch 11,
**dadurch gekennzeichnet,**
**dass** die Auflager (17, 18) Rollenlager sind.

13. Führungsvorrichtung nach einem der Ansprüche 7 bis 12,
**dadurch gekennzeichnet,**
**dass** der Träger (1, 1*) eine am Boden befestigbare Montageplatte (2) umfasst, die das Gehäuse (3) trägt.

14. Führungsvorrichtung nach einem oder mehreren der Ansprüche 1 bis 13,
**dadurch gekennzeichnet,**
**dass** an der Laufschiene eigene Laufflächen (Spurführungen) für die Laufrollen des ortsfesten Rollenträgers (1') und zusätzliche Laufflächen für die Laufrollen der ortsveränderlichen Rollenträger (1") vorhanden sind.

15. Führungsvorrichtung nach einem oder mehreren der Ansprüche 1 bis 14,
**dadurch gekennzeichnet,**
**dass** wenigstens eine Lauffläche (20, 21, 22, 23) der Laufschiene während eines Bewegungszyklus verlängerbar ist.

16. Führungsvorrichtung nach Anspruch 15,
**dadurch gekennzeichnet,**
**dass** die Verlängerung der Laufschiene mittels eines Klapp- oder Schwenkmechanismus erfolgt.

## Claims

1. Guiding apparatus (1) for sliding devices, particularly door leaves or gates, with a track profile (19) supported on rollers (10-15) or sliding elements, which is furnished with a superstructure, **characterized in that** one stationary roller support (1') and at least one movable roller support (1") are provided, each of which include rollers (10-15) or sliding elements, on which the track profile (19) is supported, and the movable roller support (1") can be brought into its working and/or end position substantially free from load moment, without full weight load by the track profile (19) and the superstructure, so that in the working and/or end position it supports a further movement of the track profile (19).

2. Guiding apparatus according to claim 1, **characterized in that** the movable roller support (1") can be supported movably and anchored for its working position in an open, partially open or closed housing (3) present in the stationary roller support (1').

3. Guiding apparatus according to claim 1 or 2, **characterized in that** a second movable roller support (8, 9) is provided, which can be supported movably and anchored for its working position in the opposite direction to the first movable roller support (6, 7).

4. Guiding apparatus according to claim 1, **characterized in that** the movable roller support (1") is wholly or partially accommodated in the track profile (19) and can be brought from there into its working position by means of suitable control and drive elements.

5. Guiding apparatus according to claim 1, **characterized in that** the movable roller support (1") is designed so that it can be lowered wholly or partially into the bottom, and can be brought from there into its working position by means of suitable control, coupling and drive elements.

6. Guiding apparatus according to one of claims 1 to 5, **characterized in that** one or more rollers (14, 15) are designed to be adjustable vertically and/or horizontally on the stationary roller support (1').

7. Guiding apparatus according to one of claims 2 to 6, **characterized in that** the stationary carrier (1, 1*) includes an elongated housing (3) with an upright rectangular cross-section, that a first support arm (4) and a second support arm (5) are mounted in the housing (3) so as to be movable towards each other, each of which arms supports one of the roller pairs (10, 11; 12, 13) at opposite ends thereof, and that the first support arm (4) consists of two first plates (6, 7) which are spaced apart from each other, parallel and connected to each other, between which the second support arm (5) is arranged.

8. Guiding apparatus according to claim 7, **characterized in that** the second support arm (5) consists of two plates (8, 9) which are spaced apart from each other, parallel and connected to each other.

9. Guiding apparatus according to claim 7 or 8, **characterized in that** a further one (14, 15) of the roller pairs is attached immovably to the housing (3).

10. Guiding apparatus according to claim 9, **characterized in that** the further roller pair (14, 15) is attached to the housing (3) displaceably in the longitudinal direction of the housing.

11. Guiding apparatus according to one of claims 7 to 10, **characterized in that** the supporting arms (4, 5) are mounted on bearings (17, 18) that are fitted in the housing.

12. Guiding apparatus according to claim 11, **characterized in that** the bearings (17, 18) are roller bearings.

13. Guiding apparatus according to one of claims 7 to 12, **characterized in that** the support (1, 1*) comprises a mounting plate (2) which is fastenable to the bottom and supports the housing (3).

14. Guiding apparatus according to one or more of claims 1 to 13, **characterized in that** separate running surfaces (track guides) are present on the track profile for the guide rollers of the stationary roller support (1'), and additional running surfaces are present for the guide rollers of the movable roller supports (1").

15. Guiding apparatus according to one or more of claims 1 to 14, **characterized in that** at least one running surface (20, 21, 22, 23) of the track profile can be extended during a movement cycle.

16. Guiding apparatus according to claims 15, **characterized in that** the extension of the track profile is performed by means of a folding or pivoting mechanism.

## Revendications

1. Dispositif de guidage (1) pour des systèmes déplaçables, notamment des vantaux ou des portails, avec un profilé de rail de roulement (19) logé sur des galets (10 à 15) ou sur des éléments coulissants, qui est muni d'une structure, **caractérisé en ce qu'**un support de galet (1') stationnaire et au moins un support de galet (1") déplaçable sont prévus, qui comportent chacune des galets (10-15) ou des éléments coulissants sur lesquels est logé le profilé de rail de roulement (19) et le support de galet (1") déplaçable est susceptible d'être amené sensiblement sans couple de charge, sans pleine charge pondérale, par le profilé de rail de roulement (19) et la structure dans sa position de travail ou position finale, pour assister dans la position de travail ou position finale un déplacement supplémentaire du profilé de rail de roulement (19).

2. Dispositif de guidage selon la revendication 1, **caractérisé en ce que** le support de galet (1") déplaçable est logé en étant déplaçable dans un boîtier (3) ouvert, partiellement ouvert ou fermé présent dans le support de galet (1') stationnaire et est susceptible d'être ancré pour sa position de travail.

3. Dispositif de guidage selon la revendication 1 ou 2, **caractérisé en ce qu'**il est prévu un deuxième support de galet (8, 9) déplaçable, qui est logé en pouvant être déplacé dans la direction opposée à celle du premier support de galet (6, 7) déplaçable et qui est susceptible d'être ancré pour sa position de travail.

4. Dispositif de guidage selon la revendication 1, **caractérisé en ce que** le support de galet (1") déplaçable est disposé totalement ou partiellement dans le profilé de rail de roulement (19) et de là, est susceptible d'être amené au moyen d'éléments de commande ou d'entraînement adaptés dans sa position de travail.

5. Dispositif de guidage selon la revendication 1, **caractérisé en ce que** le support de galet (1") déplaçable est conçu pour être escamotable totalement ou partiellement dans le fond inférieur et de là, est susceptible d'être amené au moyen d'éléments de commande ou d'entraînement adaptés dans sa position de travail.

6. Dispositif de guidage selon l'une quelconque des revendications 1 à 5, **caractérisé en ce que** sur le support de galet (1') stationnaire, un ou plusieurs galets (14, 15) sont réalisés en étant réglables à la verticale et/ou à l'horizontale.

7. Dispositif de guidage selon l'une quelconque des revendications 2 à 6, **caractérisé en ce que** le support (1, 1*) stationnaire comporte un boîtier (3) allongé, de section transversale de forme rectangulaire, placée debout, **en ce que** dans le boîtier (3), un premier bras porteur (4) et un deuxième bras porteur (5) sont guidés en étant déplaçables l'un contre l'autre, qui chacun sur des extrémités opposées portent l'une (10, 11 ; 12, 13) des paires de galets, et **en ce que** le premier bras porteur (4) est constitué de deux premières plaques (6, 7) présentant un écart mutuel, parallèles et reliées l'une à l'autre, entre lesquelles est placé le deuxième bras porteur (5).

8. Dispositif de guidage selon la revendication 7, **caractérisé en ce que** le deuxième bras porteur (5) est constitué de deux plaques (8, 9) présentant un écart mutuel, parallèles et reliées l'une à l'autre.

9. Dispositif de guidage selon la revendication 7 ou 8, **caractérisé en ce qu'**une autre (14, 15) des paires de galets est montée de manière stationnaire sur le boîtier (3).

10. Dispositif de guidage selon la revendication 9, **caractérisé en ce que** l'autre paire de galets (14, 15) est montée sur le boîtier (3) en étant réglable dans la direction longitudinale du boîtier.

11. Dispositif de guidage selon l'une quelconque des revendications 7 à 10, **caractérisé en ce que** les bras porteurs (4, 5) sont guidées sur des appuis (17, 18) montés dans le boîtier.

12. Dispositif de guidage selon la revendication 11, **caractérisé en ce que** les appuis (17, 18) sont des roulements à rouleaux.

13. Dispositif de guidage selon l'une quelconque des revendications 7 à 12, **caractérisé en ce que** le support (1, 1*) comprend une plaque de montage (2) susceptible d'être fixée sur le fond inférieur, qui porte le boîtier (3).

14. Dispositif de guidage selon l'une quelconque ou plusieurs des revendications 1 à 13, **caractérisé en ce que** sur le rail de roulement sont présentes des propres surfaces de roulement (guidages de trajectoire) pour les galets de roulement du support de galets (1') stationnaire et des surfaces de roulement supplémentaires pour les galets de roulement des supports de galet (1") déplaçables.

15. Dispositif de guidage selon l'une quelconque ou plusieurs des revendications 1 à 14, **caractérisé en ce qu'**au moins une surface de roulement (20, 21, 22, 23) du rail de roulement est susceptible d'être rallongée pendant un cycle de mouvement.

16. Dispositif de guidage selon la revendication 15, **caractérisé en ce que** le rallongement du rail de roulement s'effectue au moyen d'un mécanisme de pliage ou de pivotement.
